# FASCICULE DE BREVET EUROPEEN

(11) **EP 1 928 273 B1**
(45) Date de publication et mention de la délivrance du brevet: **07.05.2014**
(21) Numéro de dépôt: 06808131.4
(22) Date de dépôt: 14.09.2006
(51) Int. Cl.: A41C 3/00, A41C 5/00, A41C 3/10

(54) **ELEMENT DE SOUTIEN-GORGE MONOPIECE MULTICOUCHE ET SON PROCEDE DE FABRICATION**
MEHRLAGIGER EINTEILIGER BÜSTENHALTERBESTANDTEIL UND HERSTELLUNGSVERFAHREN DAFÜR
MULTILAYER SINGLE-PIECE BRASSIERE COMPONENT AND METHOD FOR MAKING SAME

(30) Priorité: 16.09.2005 FR 0509491
(43) Date de publication de la demande: 11.06.2008
(73) Titulaire: DBA Lux 1 Sàrl, 2220 Luxembourg (LU)
(72) Inventeur: WATRIN, Francis, F-71540 Lucenay l'Evêque (FR); TURLAN, Manon, F-71710 Marmagne (FR); LOGRE, Nadège, F-71400 Autun (FR)
(74) Mandataire: Bertrand, Didier
(86) Numéro de dépôt international: PCT/FR2006/002106
(87) Numéro de publication internationale: WO 2007/031650

(56) Documents cités:
- WO-A-01/21019
- DE-U1- 20 102 833
- US-A1- 2002 106 970
- US-A1- 2002 151 239
- US-A1- 2004 224 604

## Description

La présente invention concerne un élément de soutien-gorge monopièce multicouche et son procédé de fabrication.

Un soutien-gorge essentiellement sans couture composé d'un complexe monopièce multicouche est connu par exemple par le document US2003/0092356 : deux couches de tissu respectivement intérieure et extérieure sont contrecollées par un adhésif thermosensible ou par une mousse thermofusible qu'ils portent sur leur face d'envers, et enferment entre elle un rembourrage éventuellement associé à des armatures. Le rembourrage peut être une couche de mousse ou une poche d'huile. Cette couche de rembourrage n'est pas moulable, ce qui nuit au confort du soutien-gorge

La Demanderesse a par ailleurs décrit dans le document US2004/0224603 un soutien-gorge utilisant pour la construction des bonnets un tissu épais d'espacement moulé (dit « spacer fabric »), choisi pour ses qualités de maintien et de perméabilité, et utilisé dans une technique de fabrication traditionnelle impliquant des coutures. Les coutures modifient les qualités esthétiques et de confort de l'article, et d'autre part induisent des coûts de production plus élevés.

Le document US 2002/0151239 fait connaître un soutien-gorge présentant les caractéristiques du préambule de la revendication 1 annexée et utilisant des films minces d'adhésif de polyuréthanne-éther pour coller le sandwich.

Le but de l'invention est de proposer un nouveau élément de soutien-gorge sans couture composé d'un complexe monopièce multicouche mais offrant des qualités de confort et de maintien de la poitrine améliorées.

L'invention atteint son but grâce à un élément de soutien-gorge conforme à la revendication 1 annexée.

Dans la revendication 1, « première » et « seconde » ne préjugent pas de l'ordre dans lequel sont disposées les couches lors de la fabrication.

La couche d'enduction de silicone qui rend solidaires les deux couches textiles peut être interposée directement entre ces deux couches, notamment dans la zone des bords, ou, au moins par endroits, par l'intermédiaire d'une autre couche elle-même solidarisée à l'une ou l'autre des couches textiles, par exemple la couche intermédiaire. De même la seconde enduction prévue sur la couche intermédiaire peut être faite par l'intermédiaire d'une couche adjacente et solidaire de la couche intermédiaire. De plus, en pratique, les enductions peuvent se faire ou bien en enduisant directement la couche concernée de silicone, ou en enduisant d'abord le silicone sur une couche autre qu'on vient ensuite appliquer contre la couche concernée, ou contre laquelle la couche concernée vient s'appliquer.

Selon un mode de réalisation, toute la surface du complexe multicouche peut comprendre le tissu épais d'espacement d'un seul tenant.

Avantageusement, la seconde enduction est réalisée seulement dans la zone de basque, de préférence sous forme relativement épaisse, c'est-à-dire de préférence entre 0,5 mm et 2 mm, et même encore plus avantageusement entre 1 mm et 1,5 mm. Dans ce cas, cette enduction déposée en surface peut jouer complètement le rôle des armatures traditionnelles pour ce qui est du soutien, mais sans en avoir les inconvénients liés à leur rigidité et à leur présence linéaire.

Avantageusement, la première enduction s'étend sur l'ensemble de l'article. Elle est sous forme relativement mince, c'est-à-dire de préférence entre 0,05 mm et 0,5 mm, avantageusement entre 0,1 mm et 0,3 mm.

Le complexe multicouche dans ce second mode de réalisation comprend donc avantageusement le tissu épais d'espacement, la seconde enduction de silicone dans la zone de basque, la première enduction de silicone et la seconde couche textile.

L'élément de soutien-gorge conforme à l'invention peut être associé, par tous moyens, avec un élément symétrique pour former un soutien gorge. L'élément peut aussi comprendre de manière unitaire deux zones de bonnet de manière à former à lui seul au moins tout le devant du soutien-gorge.

Dans ce dernier cas, le complexe multicouche comprend avantageusement entre les deux zones de bonnet un séparateur réalisé dans une matière peu extensible, par exemple en maille bloquée.

De même, l'élément peut recevoir des parties de dos qui peuvent être réalisées dans tout autre matière ou bien il peut comprendre ces parties de dos de manière unitaire.

Au moins l'une des couches textiles, est avantageusement réalisée en un tricot dont la maille est relativement extensible.

Avantageusement, le silicone est un silicone de la famille des silicones liquides réticulables à chaud, de préférence bicomposant. Sa viscosité est de préférence comprise entre 100 000 et 1 000 0000 mPa.s.

Avantageusement, au moins une couche intermédiaire est constituée par une mousse de matière synthétique, autre que la mousse de polyuréthanne, non réticulable.

Avantageusement, au moins une couche intermédiaire est constituée par un tricot tridimensionnel.

L'invention concerne également un procédé de fabrication du soutien-gorge qui vient d'être défini.

L'invention concerne donc un procédé de fabrication d'un soutien-gorge conforme à la revendication annexée 14.

De manière préférée, au moins l'une des enductions se fait par sérigraphie.

Avantageusement, au moins une étape d'enduction sérigraphiée se fait en deux étapes consistant à d'abord réaliser une enduction mince qu'on réticule partiellement suivie de l'enduction du reste de l'épaisseur.

Avantageusement, au moins une étape d'enduction sérigraphiée se fait dans un cadre de sérigraphie sur une matière textile dont la face non sérigraphiée est recouverte d'un film étanche à l'air, par exemple une feuille de papier thermocollée au textile.

Avantageusement, au moins une étape d'enduction sérigraphiée se fait dans un cadre de sérigraphie comprenant une toile fine et un masque en tôle mince destiné à permettre la sérigraphie d'une épaisseur relativement grande de silicone.

Le procédé de l'invention comprend le thermoformage des bonnets

Avantageusement, il comprend en même temps que le thermoformage des bonnets la réticulation totale du soutien-gorge.

Le procédé de l'invention peut comprendre le placement d'armatures, et notamment le placement d'armatures en silicone.

D'autres caractéristiques et avantages de l'invention ressortiront de la description suivante d'un exemple de réalisation. Il sera fait référence aux dessins annexés sur lesquels :
La figure 1 est une vue en perspective d'une première épaisseur de textile constituant une première couche du soutien-gorge, selon un premier mode de réalisation.
La figure 2 est une vue en perspective de la première épaisseur de textile de la figure 1 sur laquelle est disposée une couche de silicone.
La figure 3 est une vue en perspective d'une seconde épaisseur de textile constituant une seconde couche du soutien-gorge de l'invention, sur laquelle a été déposée une couche de silicone.
La figure 4 est une vue en perspective du produit de la figure 3, sur lequel a été déposé une couche de renfort épais et des armatures.
La figure 5 est une vue en coupe schématique éclatée des diverses couches du complexe constituant le soutien-gorge.
La figure 6 est une vue de face d'un soutien-gorge fini conforme à l'invention.
La figure 7 est une vue en perspective d'une première épaisseur de textile constituant une première couche du soutien-gorge, selon le mode de réalisation de l'invention.
La figure 8 est une vue en perspective de la première épaisseur de textile de la figure 7 sur laquelle est déposée une couche de silicone au niveau de la basque du futur soutien-gorge.
La figure 9 est une en perspective de l'ensemble de la figure 8 sur lequel est déposée une couche de silicone en aplat sur toute la surface du futur soutien-gorge.
La figure 10 est une vue ne perspective de l'ensemble de la figure 9 sur lequel est posé un séparateur, avant de poser la seconde couche textile.
La figure 11 est une vue en coupe schématique éclatée des diverses couches du complexe constituant le soutien-gorge de l'invention selon le mode de réalisation de l'invention.

Le soutien-gorge de l'invention est réalisé sous forme d'un complexe monopièce multicouche sans couture, auquel seront ajoutés les épaulettes et les pièces d'assemblage.

Le complexe associe des matières textiles d'habillage, des matières intermédiaires donnant de l'épaisseur et du renfort, destinées à donner le maintien et l'effet rehausseur dans les bonnets, et du silicone destiné à assurer les liaisons entre couches, l'élasticité du complexe et la nervosité du dos, la tenue et le maintien des bonnets thermoformés, ainsi que la possibilité de couper les bords de l'article de façon nette. Les matières de renfort peuvent être des mousses ou des textiles dits 3D, au d'autres matériaux souples pouvant donner du volume et être thermoformés.

La fabrication d'un soutien-gorge va être expliquée en se reportant aux figures 1 à 5. On part d'une part d'une couche de matière textile d'habillage 20 (figures 1 et 2) et d'autre part d'une couche de matière textile d'habillage 30 (figures 3 et 4).

Sur l'épaisseur de textile 20, on vient déposer une couche de silicone 21 qui peut être une couche pleine sur toute la surface destinée à former le complexe ou bien, comme représenté sur la figure 2, être simplement présente sur le contour du futur article, avec débordement permettant la coupe ultérieure.

La couche de silicone est avantageusement déposée par sérigraphie au moyen d'un cadre de sérigraphie approprié.

Sur l'épaisseur de textile 30, on vient indépendamment déposer par sérigraphie une couche de silicone 31 sur tout ou partie des deux emplacements sensiblement triangulaires destinés à recevoir les renforts et à former les bonnets ou les bas de bonnet.

Sur ces couches de silicone 31, on vient placer les couches de renfort 32 sensiblement triangulaires. On peut aussi, le cas échéant, disposer des armatures souples 32 courbes destinées à prendre place sous la poitrine. Ces armatures peuvent être constituées de diverses matières et peuvent être fixées provisoirement au renfort 31 par un point de colle ou des points d'arrêt au fil de couture, si les armatures sont du côté découvert de la couche de renfort, ou simplement prises en sandwich entre le silicone 31 et la couche de renfort 32.

On retourne l'ensemble de la figure 4, composé du renfort de bonnet et de la matière d'habillage, pour venir le placer sur l'ensemble de la figure 2, composé de la partie intérieure de l'article.

On obtient alors le complexe multicouche représenté figure 5, composé donc de l'épaisseur de textile d'habillage intérieur 20, du silicone 21, de la matière de renfort 32, des armatures 33, du silicone 31 et de l'épaisseur de textile d'habillage extérieur 30.

Ce complexe multicouche obtenu, l'étape suivante consiste dans le thermoformage sur un moule traitant avantageusement les deux bonnets simultanément, à environ 200°C pendant environ 60s.

Ce thermoformage permet de déformer et de fixer les textiles à la forme galbée du moule. Il permet de réticuler en même temps le silicone qui gardera la forme du moule de façon permanente, ce qui représente un aspect innovant majeur de la présente invention.

La machine de thermoformage peut comporter autour des moules des bonnets une zone de chauffage plane, fixe ou mobile par rapport aux moules de bonnets proprement dits, suffisante pour permettre simultanément la réticulation du silicone compris dans les zones autres que les bonnets. En alternative, on peut réticuler dans une première étape les bonnets lors du thermoformage puis passer l'ensemble du produit dans un tunnel de chauffe entre environ 150°C et 200°C pendant une à deux minutes pour réticuler le silicone qui ne l'a pas encore été, notamment les dos.

Le complexe multicouche thermoformé est ensuite découpé sur son pourtour pour lui donner un aspect fini à ses dimensions définitives. Cette découpe peut se faire par ultrasons, notamment si l'on veut lier entre elles les deux couches de matières d'habillage (si elles sont réalisées pour partie en matière thermofusible). Les ultrasons ne sont toutefois pas nécessaires, puisque le silicone lie déjà suffisamment les couches entre elles et une coupe mécanique est suffisante.

Il reste ensuite simplement à fixer les agrafages et les connecteurs d'épaulettes par une technique connue, notamment par ultrasons à l'aide de connecteurs à griffes ou picots traversants. On obtient alors l'article 10 de la figure 6, comportant des bonnets formés 11, entourés à leur partie inférieure et latérale externe d'une vraie ou fausse armature 12 (facultative). Les connecteurs 13 fixent les épaulettes 14 et des dispositifs d'agrafage complémentaires 15 sont fixés à l'extrémité des dos 16.

On va maintenant décrire le mode de réalisation de l'invention permettant de fabriquer un soutien-gorge analogue à celui de la figure 6, en liaison avec les figures 7 à 11.

Dans ce mode de réalisation, la première épaisseur de textile est constitué d'une couche unitaire 100 d'un tissu épais (« spacer fabric ») constitué de deux faces de tricot 120 et 122 reliée entre elles par tricotage de manière à former simultanément la première couche textile intérieure 120 et la couche intermédiaire 132. Ces tissus épais, dits aussi tricots tridimensionnels ou tricots 3D, qui ont notamment l'avantage de n'être pas sujets au délaminage dans la mesure où ils sont constitués d'un seul tricotage, sont connus par exemple par les documents US 6 037 035, US 6 779 369 ou W020044046439. Il peut aussi s'agir de deux toiles réunies par tricotage, par exemple au moyen d'un monofilament. A titre d'exemple, le poids de cette couche peut être de l'ordre de 300 à 500 g/m².

On vient réaliser sur cette couche 100 de tricot 3D une enduction 131 (cf. figure 8) de silicone limitée à la zone de basque, c'est-à-dire à la partie destinée à venir sous les bonnets, en entourant sensiblement la moitié inférieure des bonnets. Cette enduction 131, destinée à avoir une certaine épaisseur, par exemple 1,3 mm, pour jouer activement son rôle de renforcement et de maintien, se réalise avantageusement en deux couches successives 131' (couche fine, de par exemple 0,15 mm) et 131", comme représenté figure 11, pour les raisons qui seront expliquées plus loin. Cette enduction limitée 131 est réticulée, au moins partiellement pour la fixer, par exemple aux infra-rouges, et de préférence en deux fois comme on le verra plus loin.

On vient ensuite réaliser sur cet ensemble une enduction de silicone 121 (cf. figure 9), en aplat relativement mince, par exemple 0,2 mm, s'étendant sur toute la zone du futur soutien-gorge.

On place ensuite (cf. figure 10) un séparateur 101 entre les zones de bonnet 111, réalisé en maille bloquée sensiblement inextensible.

Puis on vient couvrir l'ensemble par la matière d'habillage de couche extérieure textile 130. Celle-ci peut avoir fait préalablement l'objet d'un revêtement total ou partiel de silicone 102, décoratif et/ou structurel, réticulé indépendamment.

L'ensemble ainsi obtenu, qui correspond à la structure en sandwich montré sur la figure 11, est alors thermoformé pour former les bonnets à leur forme concave (à l'intérieur), avantageusement dans une machine unique capable de réticuler toute la surface du soutien-gorge.

Le soutien-gorge est ensuite terminé comme dans le premier mode de réalisation par la pose des attaches et des bretelles.

Dans tous les modes de réalisation, la matière d'habillage (quand elle n'est pas directement constituée par une face d'un tricot 3D) est avantageusement un tricot élastique, par exemple une charmeuse de composition environ 80% polyamide microfibre et 20% élasthanne 44 dtex, de 180 à 200 g/m². Son élasticité est d'au moins 100% dans le sens lisière et d'au moins 50% dans le sens trame. Cette matière peut recevoir un apprêt, à condition qu'il ne bloque pas la fixation de la couche de silicone. Cet apprêt peut notamment être réalisé par une émulsion de silicone incorporant divers adjuvants.

La ou les matières utilisées pour la ou les couches intermédiaires et de renfort est par exemple une mousse souple ou, comme on l'a déjà décrit, une matière tridimensionnelle tricotée sur des métiers double fonture, réalisée en un ou plusieurs fils. Ces matières ont la caractéristique d'avoir de l'épaisseur (entre 2 et 3 mm). Elles peuvent être par exemple en polyamide, en élasthanne, ou en polyester. Elles sont dans tous les cas thermoformables.

Dans la mesure où l'ensemble du complexe multicouche selon l'invention assure convenablement le maintien, l'armature en matériau souple n'est pas nécessaire. Elle peut consister le cas échéant en un simple cordon de silicone destiné par son épaisseur à donner l'illusion d'une armature.

Le silicone utilisé pour les couches de liaison est un élastomère de la famille des LSR (liquid silicone rubber), notamment bicomposant. Il s'agit avantageusement de polydiméthylsiloxane réticulant à chaud par addition à catalyse au platine. Sa dureté est de 30 shoré, son élongation à la rupture est de 600%, sa viscosité est de 300.000 mPa.s.

Le silicone est déposé par sérigraphie à l'aide de cadres appropriés, du type de ceux qui sont utilisés pour l'impression classique, et réalisés dans des toiles de grosseur inférieure à 25 mesh, par exemple une toile 12-160 composée de 12 fils au cm ayant chacun un diamètre de 160 µm. Ces toiles dont enduites de résine par insolation pour créer un pochoir.

Si nécessaire, on colle un film capillaire sur la résine de façon à augmenter l'épaisseur du dépôt de silicone qu'on peut réaliser et ainsi créer l'élasticité voulue sur le produit. On peut aussi coller sur la toile du châssis de sérigraphie une tôle très mince (par exemple 200 à 600 µm) en inox, préalablement découpée au gabarit à imprimer. La toile du châssis peut elle-même être découpée au niveau de la découpe de la tôle, la tôle découpée (et soutenue en dehors de la découpe par la toile) servant de pochoir.

On utilise une racle et avantageusement une contre-racle. A titre d'exemple, la racle peut être de caoutchouc, de section carrée, de 75 shore de dureté : elle est destinée à réaliser l'impression sérigraphique proprement dite. La contre-racle peut être également en caoutchouc, de section ronde, de 65 shore de dureté, et est destinée à égaliser le dépôt de silicone sur le cadre de sérigraphie. La contre-racle peut aussi être métallique ou en plastique dur.

L'épaisseur de silicone pour l'enduction d'aplat est très mince, typiquement inférieure à 0,5 mm et de préférence comprise entre 0,1 mm et 0,3 mm. Naturellement, l'épaisseur conditionne les caractéristiques de nervosité du complexe final. Pour atteindre les objectifs souhaités, il est possible de réaliser une enduction de silicone de nature différente ou d'épaisseur différente selon les régions, notamment dans des régions limitées comme la région de la basque, région qui demande une plus grande nervosité et donc une plus grand épaisseur de silicone (là, l'épaisseur peut par exemple atteindre de 1 mm à 1,5 mm) et/ou une dureté plus grande (par exemple de l'ordre de 50 shore, avec une élongation de 470% et une viscosité de 900 000 mPa.s).

Selon une caractéristique très avantageuse avec les épaisseurs plus grandes de dépôt, on dépose en deux étapes : d'abord une fine couche avec une réticulation intermédiaire de la première couche déposée, avant de déposer la seconde couche faisant le reste de l'épaisseur. On a constaté que cette méthode permet d'éliminer considérablement les problèmes de bulles d'air qui interviennent lorsque l'épaisseur augmente et donnent une apparence blanchâtre au produit. La réticulation de la couche fine est de préférence incomplète de manière à permettre une bonne adhésion de la seconde couche. Il est également avantageux de bloquer le flux d'air au travers de la couche textile faisant l'objet de l'enduction en prévoyant de l'autre côté une feuille de papier thermocollé.

Les tunnels de chauffe peuvent être des fours traditionnels à l'air chauffé par résistance électrique ; ce qui permet une réticulation progressive avec une chaleur diffuse. On peut aussi utiliser la technique de flash infrarouge, éventuellement associée à des masques métalliques découpés disposés entre les lampes infra-rouges et la matière de manière à limiter l'irradiation directe à la zone à réticuler.

Il est possible de revêtir la couche d'habillage externe 30, 130 d'une couche extérieure supplémentaire en silicone, soit continue soit à motifs. Le silicone de cette couche peut être brillant, mat, transparent, coloré, opaque, pailleté. Sa fonction peut être essentiellement décorative ou également conférer dans certaines régions un maintien spécifique. Pour la fabrication, la matière d'habillage revêtue de la couche supplémentaire de silicone est passée une première fois en tunnel de chauffe pour réticuler une première fois le silicone qui sera réticulé une seconde fois lors du thermoformage.

Il est également possible de revêtir la couche d'habillage interne 20, 120 d'une couche intérieure supplémentaire en silicone, soit continue soit à motifs. Le silicone de cette couche est destiné à être en contact avec la peau, par exemple pour faire adhérer le produit au corps.

## Revendications

1. Elément de soutien-gorge composé d'un complexe monopièce multicouche formant une zone de bonnet moulé (11, 111) et une zone plane autour du bonnet au moins au-dessous de celui-ci pour former notamment une basque, le complexe monopièce multicouche comprenant une couche intérieure de textile (20, 120) et une couche extérieure de textile (30, 130) séparée au moins dans la zone du bonnet par au moins une couche de matière intermédiaire (32, 132) donnant une épaisseur, les couches textiles étant rendues solidaires l'une de l'autre au moins dans une zone de bord de l'élément, **caractérisé en ce que** les deux couches de textile (20, 120 ; 30, 130) sont rendues solidaires au moins dans la zone de bord par une première enduction de silicone (21, 121), et **en ce qu'**il est prévu sur la couche intermédiaire (32, 132) une seconde enduction de silicone (31, 131) et **en ce qu'**au moins une partie d'une des couches textiles (120) constitue avec la couche de matière intermédiaire (132) un tissu épais d'espacement d'un seul tenant (100).

2. Elément de soutien-gorge selon la revendication 1, **caractérisé en ce que** toute la surface du complexe multicouche comprend ce tissu épais d'espacement d'un seul tenant (100).

3. Elément de soutien-gorge selon l'une quelconque des revendications 1 ou 2, **caractérisé en ce que** la seconde enduction (131) est réalisée seulement dans la basque.

4. Elément de soutien-gorge selon l'une quelconque des revendications 1 à 3, **caractérisé en ce que** la seconde enduction (131) est réalisée sous forme relativement épaisse, entre 1 et 2 mm.

5. Elément de soutien-gorge selon l'une quelconque des revendications 1 à 4, **caractérisé en ce que** la première enduction (121) s'étend sur l'ensemble de l'élément.

6. Elément de soutien-gorge selon l'une quelconque des revendications 1 à 5, **caractérisé en ce que** la première enduction (121) est réalisée sous forme relativement mince, entre 0,05 mm et 0,5 mm.

7. Elément de soutien-gorge selon l'une quelconque des revendications 1 à 6, **caractérisé en ce que** le complexe multicouche comprend le tissu épais d'espacement (100), la seconde enduction de silicone (131) dans la zone de basque, la première enduction de silicone (121) et la seconde couche textile (130).

8. Elément de soutien-gorge selon l'une quelconque des revendications 1 à 7, **caractérisé en ce qu'**au moins l'une des couches textiles (20, 30 ;130), est réalisée en un tricot dont la maille est relativement extensible.

9. Elément de soutien-gorge selon l'une quelconque des revendications 1 à 8, **caractérisé en ce que** le silicone est un silicone de la famille des silicones liquides réticulables à chaud.

10. Elément de soutien-gorge selon l'une quelconque des revendications 1 à 9, **caractérisé en ce qu'**au moins une couche intermédiaire (32) est constituée par une mousse de matière synthétique.

11. Elément de soutien-gorge selon l'une quelconque des revendications 1 à 10, **caractérisé en ce qu'**au moins une couche intermédiaire (132) est constituée par un tricot tridimensionnel (100).

12. Elément de soutien-gorge selon l'une quelconque des revendications 1 à 11, **caractérisé en ce qu'**il comprend de manière unitaire deux zones de bonnets moulés.

13. Elément de soutien-gorge selon la revendication 12, **caractérisé en ce que** le complexe multicouche comprend entre les deux zones de bonnet (111) un séparateur (101) réalisé dans une matière peu extensible, par exemple en maille bloquée.

14. Procédé de fabrication d'un élément de soutien-gorge composé d'un complexe monopièce multicouche formant une zone de bonnets moulés et une zone plane autour du bonnet au moins au-dessous de celui-ci pour former notamment la basque, le complexe monopièce multicouche comprenant une couche intérieure de textile (20, 120) et une couche extérieure de textile (30, 130) séparée au moins dans la zone du bonnet par au moins une couche de matière intermédiaire (32, 132) donnant une épaisseur, les couches textiles étant rendues solidaires l'une de l'autre au moins dans une zone du bord de l'élément, **caractérisé en ce qu'**on dispose une première enduction (21, 121) de silicone entre les deux couches de textile de manière à les rendre solidaires au moins dans la zone de bord, et on dispose sur la couche intermédiaire (32, 132) une seconde enduction de silicone (31, 131).et **en ce qu'**il comprend les étapes de :
placement d'une couche intérieure de textile (120) comportant d'un seul tenant la couche intermédiaire (132),
enduction limitée (131),
réticulation de l'enduction limitée,
enduction en aplat (121),
placement de la couche extérieure de textile (130).

15. Procédé selon la revendication 14, **caractérisé en ce qu'**au moins l'une des enductions (21, 31, 121, 131) se fait par sérigraphie.

16. Procédé selon la revendication 15, **caractérisé en ce qu'**au moins une étape d'enduction sérigraphiée (131) se fait en deux étapes consistant à d'abord réaliser une enduction mince (131') qu'on réticule partiellement suivie de l'enduction du reste de l'épaisseur (131").

17. Procédé selon l'une quelconque des revendications 13 ou 14, **caractérisé en ce qu'**au moins une étape d'enduction sérigraphiée (21, 31, 121, 131) se fait dans un cadre de sérigraphie sur une matière textile dont la face non sérigraphiée est recouverte d'un film étanche à l'air.

18. Procédé selon l'une quelconque des revendications 13 à 17, **caractérisé en ce qu'**au moins une étape d'enduction sérigraphiée (21, 31, 121, 131) se fait dans un cadre de sérigraphie comprenant une toile fine et un masque en tôle destiné à permettre la sérigraphie d'une épaisseur relativement grande de silicone.

19. Procédé selon l'une quelconque des revendications 13 à 18, **caractérisé en ce qu'**il comprend le thermoformage des bonnets.

20. Procédé selon la revendication 19, **caractérisé en ce qu'**il comprend en même temps que le thermoformage des bonnets la réticulation totale du soutien-gorge.

21. Procédé selon l'une quelconque des revendications 13 à 20, **caractérisé en ce qu'**il comprend le placement d'armatures (33).

22. Procédé selon la revendication 21, **caractérisé en ce qu'**il comprend le placement d'armatures en silicone.

## Patentansprüche

1. Büstenhalterelement, bestehend aus einem einstückigen, mehrlagigen Aufbau, welcher einen Bereich mit einer Körbchenform (11, 111) und einen ebenen Bereich zumindest unterhalb um das Körbchen bildet, um insbesondere einen Steg zu formen, wobei der einstückige, mehrlagige Aufbau eine innere Textilschicht (20, 120) und eine äußere Textilschicht (30, 130) umfasst, die zumindest in dem Bereich des Körbchens durch zumindest eine Zwischenmaterialschicht (32, 132) getrennt sind, welche eine Stofflage bildet, wobei die Textilschichten zumindest in einem Randbereich des Elements aneinander verbunden gehalten sind, **dadurch gekennzeichnet, dass** die zwei Textilschichten (20, 120; 30, 130) zumindest im Randbereich durch eine erste Silikon-Beschichtung (21, 121) zusammengehalten sind, und dass vorgesehen ist, auf der Zwischenschicht (32, 132) eine zweite Silikon-Beschichtung (31, 131) vorzusehen und dass zumindest ein Teil einer der Textilschichten (120) mit der Zwischenmaterialschicht (132) ein zusammenhängendes dickes Abstandsgewebe (100) bildet.

2. Büstenhalterelement nach Anspruch 1, **dadurch gekennzeichnet, dass** die gesamte Fläche des mehrlagigen Aufbaus dieses zusammenhängende dicke Abstandsgewebe umfasst (100).

3. Büstenhalterelement nach einem der Ansprüche 1 oder 2, **dadurch gekennzeichnet, dass** die zweite Beschichtung (131) nur in dem Steg verwirklicht ist.

4. Büstenhalterelement nach einem der Ansprüche 1 bis 3, **dadurch gekennzeichnet, dass** die zweite Beschichtung (131) in verhältnismäßig dicker Form zwischen 1 und 2 mm verwirklicht ist.

5. Büstenhalterelement nach einem der Ansprüche 1 bis 4, **dadurch gekennzeichnet, dass** die erste Beschichtung (121) sich über die Gesamtheit des Elements erstreckt.

6. Büstenhalterelement nach einem der Ansprüche 1 bis 5, **dadurch gekennzeichnet, dass** die erste Beschichtung (121) in verhältnismäßig dünner Form zwischen 0,05 mm und 0,5 mm verwirklicht ist.

7. Büstenhalterelement nach einem der Ansprüche 1 bis 6, **dadurch gekennzeichnet, dass** der mehrlagige Aufbau das dicke Abstandsgewebe (100), die zweite Silikonbeschichtung (131) in dem Bereich des Stegs, die erste Silikonbeschichtung (121) und die zweite Textilschicht (130) umfasst.

8. Büstenhalterelement nach einem der Ansprüche 1 bis 7, **dadurch gekennzeichnet, dass** zumindest eine der Textilschichten (20, 30; 130) aus einem Strickstoff verwirklicht ist, dessen Masche verhältnismäßig dehnbar ist.

9. Büstenhalterelement nach einem der Ansprüche 1 bis 8, **dadurch gekennzeichnet, dass** das Silikon ein Silikon aus der Familie der flüssigen, bei Wärme härtenden Silikone ist.

10. Büstenhalterelement nach einem der Ansprüche 1 bis 9, **dadurch gekennzeichnet, dass** zumindest eine Zwischenschicht (32) durch einen Schaumstoff aus synthetischem Material gebildet ist.

11. Büstenhalterelement nach einem der Ansprüche 1 bis 10, **dadurch gekennzeichnet, dass** zumindest eine Zwischenschicht (132) durch einen dreidimensionalen Strickstoff (100) gebildet ist.

12. Büstenhalterelement nach einem der Ansprüche 1 bis 11, **dadurch gekennzeichnet, dass** es in einheitlicher Art zwei Bereiche von Körbchenformen umfasst.

13. Büstenhalterelement nach Anspruch 12, **dadurch gekennzeichnet, dass** der mehrlagige Aufbau zwischen den zwei Bereichen der Körbchen (111) einen aus einem wenig dehnbaren Material, beispielsweise als blockierte Masche, verwirklichten Trenner (101) umfasst.

14. Herstellungsverfahren für ein Büstenhalterelement bestehend aus einem einstückigen, mehrlagigen Aufbau, welcher einen Bereich mit Körbchenformen und einen ebenen Bereich zumindest unterhalb um des Körbchens bildet, um insbesondere einen Steg zu formen, wobei der einstückige mehrlagige Aufbau eine innere Textilschicht (20, 120) und eine äußere Textilschicht (30, 130) umfasst, die zumindest in dem Bereich des Körbchens durch zumindest eine Materialzwischenschicht (32, 132) getrennt sind, welche eine Stofflage bildet, wobei die Textilschichten zumindest in einem Randbereich des Elements aneinander verbunden gehalten sind, **dadurch gekennzeichnet, dass** zwischen die zwei Textilschichten eine erste Silikonbeschichtung (21, 121) angeordnet wird, um sie zumindest im Randbereich zusammenzuhalten und auf der Zwischenschicht (32, 132) eine zweite Silikonschicht (31, 131) angeordnet wird und dass es die Schritte umfasst:
Platzierung einer inneren Textilschicht (120) umfassend eine einstückige Zwischenschicht (132),
begrenzte Beschichtung (131),
Anlagerung der begrenzten Beschichtung,
glatte Beschichtung (121),
Platzierung der äußeren Textilschicht (130).

15. Verfahren nach Anspruch 14, **dadurch gekennzeichnet, dass** zumindest eine der Beschichtungen (21, 31, 121, 131) durch Siebdruck gebildet wird.

16. Verfahren nach Anspruch 15, **dadurch gekennzeichnet, dass** zumindest ein Schritt der Siebdruckbeschichtung (131) in zwei Schritten gebildet wird, welche darin bestehen, zuerst eine dünne Beschichtung (131') zu verwirklichen, die teilweise vernetzt wird, gefolgt von der Beschichtung des Rests der Stofflage (131").

17. Verfahren nach einem der Ansprüche 13 oder 14, **dadurch gekennzeichnet, dass** zumindest ein Schritt der Siebdruckbeschichtung (21, 31, 121, 131) in einem Siebdruckrahmen auf einem Textilmaterial von sich geht, dessen nicht durch Siebdruck zu bedruckende Seite mit einer luftdichten Folie bedeckt ist.

18. Verfahren nach einem der Ansprüche 13 bis 17, **dadurch gekennzeichnet, dass** zumindest ein Schritt der Siebdruckbeschichtung (21, 31, 121, 131) in einem Siebdruckrahmen von sich geht, welcher ein feines Leintuch und eine Blechblende, die bestimmt ist, dem Siebdruck eine verhältnismäßig große Dicke an Silikon zu ermöglichen, umfasst.

19. Verfahren nach einem der Ansprüche 13 bis 18, **dadurch gekennzeichnet, dass** es die Wärmeverformung der Körbchen umfasst.

20. Verfahren nach Anspruch 19, **dadurch gekennzeichnet, dass** es zur selben Zeit wie die Wärmeverformung der Körbchen die gesamte Vernetzung des Büstenhalters umfasst.

21. Verfahren nach einem der Ansprüche 13 bis 20, **dadurch gekennzeichnet, dass** es die Platzierung von Bügeln (33) umfasst.

22. Verfahren nach Anspruch 21, **dadurch gekennzeichnet, dass** es die Platzierung von Bügeln aus Silikon umfasst.

## Claims

1. Bra component composed of a multi-layer single-piece complex forming a moulded cup zone (11, 111) and a planar zone around the cup at least below this cup in order to form in particular a midriff band, the multi-layer single-piece complex comprising an inner textile layer (20, 120) and an outer textile layer (30, 130) separated at least in the cup zone by at least one intermediate material layer (32, 132) providing a thickness, the textile layers being fixedly attached to one another at least in an edge zone of the component, **characterised in that** the two textile layers (20, 120; 30, 130) are fixedly attached together at least in the edge zone by a first silicone coating (21, 121), and **in that** a second silicone coating (31, 131) is provided on the intermediate layer (32, 132), and **in that** at least a part of one of the textile layers (120) constitutes a thick spacing fabric (100) as one piece with the intermediate material layer (132).

2. Bra component as claimed in claim 1, **characterised in that** the whole surface of the multi-layer complex comprises this thick spacing fabric (100) formed as one piece.

3. Bra component as claimed in any one of claims 1 or 2, **characterised in that** the second coating (131) is produced only in the midriff band.

4. Bra component as claimed in any one of claims 1 to 3, **characterised in that** the second coating (131) is produced in a relatively thick form, between 1 and 2 mm.

5. Bra component as claimed in any one of claims 1 to 4, **characterised in that** the first coating (121) extends over the whole component.

6. Bra component as claimed in any one of claims 1 to 5, **characterised in that** the first coating (121) is produced in a relatively thin form, between 0,05 mm and 0,5 mm.

7. Bra component as claimed in any one of claims 1 to 6, **characterised in that** multi-layer complex comprises the thick spacing fabric (100), the second silicone coating (131) in the midriff band zone, the first silicone coating (121) and the second textile layer (130).

8. Bra component as claimed in any one of claims 1 to 7, **characterised in that** at least one of the textile layers (20, 30; 130) is produced from a knitted fabric, the mesh of which is relatively extendible.

9. Bra component as claimed in any one of claims 1 to 8, **characterised in that** the silicone is a silicone of the family of liquid silicones which can be hot cross-linked.

10. Bra component as claimed in any one of claims 1 to 9, **characterised in that** at least one intermediate layer (32) is formed by a synthetic material foam.

11. Bra component as claimed in any one of claims 1 to 10, **characterised in that** at least one intermediate layer (132) is formed by a three-dimensional knitted fabric (100).

12. Bra component as claimed in any one of claims 1 to 11, **characterised in that** it comprises two moulded cup zones in a unitary manner.

13. Bra component as claimed in claim 12, **characterised in that** the multi-layer complex comprises, between the two cup zones (111), a separator (101) produced from a poorly extendible material, for example locknit.

14. Method for producing a bra component composed of a multi-layer single-piece complex forming a moulded cup zone and a planar zone around the cup at least below this cup in order to form, in particular, the midriff band, the multi-layer single-piece complex comprising an inner textile layer (20, 120) and an outer textile layer (30, 130) separated at least in the cup zone by at least one intermediate material layer (32, 132) providing a thickness, the textile layers being fixedly attached to one another at least in an edge zone of the component, **characterised in that** a first silicone coating (21, 121) is disposed between the two textile layers in order to fixedly attach them together at least in the edge zone, and a second silicone coating (31, 131) is disposed on the intermediate layer (32, 132), and **in that** it comprises the steps of:
placing an inner textile layer (120) comprising the intermediate layer (132) as one piece therewith,
limited coating (131),
cross-linking of the limited coating,
flat coating (121),
placement of the outer textile layer (130).

15. Method as claimed in claim 14, **characterised in that** at least one of the coatings (21, 31, 121, 131) is effected by screen printing.

16. Method as claimed in claim 15, **characterised in that** at least one screen printing coating step (131) is effected in two steps consisting firstly of effecting a thin coating (131') which is partially cross-linked, followed by coating the remaining thickness (131").

17. Method as claimed in any one of claims 13 or 14, **characterised in that** at least one screen printing coating step (21, 31, 121, 131) is effected in a screen printing frame on a textile material, the non-screen printed face of which is covered with an air-tight film.

18. Method as claimed in any one of claims 13 to 17, **characterised in that** at least one screen printing coating step (21, 31, 121, 131) is effected in a screen printing frame comprising a fine mesh and a sheet mask intended to permit the screen printing of a relatively large thickness of silicone.

19. Method as claimed in any one of claims 13 to 18, **characterised in that** it comprises the thermoforming of the cups.

20. Method as claimed in claim 19, **characterised in that** comprises full cross-linking of the bra at the same time as the thermoforming of the cups.

21. Method as claimed in any one of claims 13 to 20, **characterised in that** it comprises the placement of underwires (33).

22. Method as claimed in claim 21, **characterised in that** it comprises the placement of silicone underwires.
